# EUROPÄISCHE PATENTSCHRIFT

(11) **EP 1 627 997 B1**
(45) Veröffentlichungstag und Bekanntmachung des Hinweises auf die Patenterteilung: **16.04.2008**
(21) Anmeldenummer: 05106118.2
(22) Anmeldetag: 06.07.2005
(51) Int. Cl.: F01N 1/08, F01N 7/18

(54) **Schalldämpfer sowie zugehöriges Herstellungsverfahren**
Muffler and manufacturing method.
Silencieux d'échappement et méthode de fabrication

(30) Priorität: 16.08.2004 DE 102004039776
(43) Veröffentlichungstag der Anmeldung: 22.02.2006
(73) Patentinhaber: J. Eberspächer GmbH & Co. KG, 73730 Esslingen (DE)
(72) Erfinder: MÜLLER, Jörg-Uwe, 70794, Filderstadt (DE)
(74) Vertreter: Bongen, Renaud & Partner

(56) Entgegenhaltungen:
- EP-A- 0 950 460
- DE-A1- 10 048 118
- DE-A1- 19 744 838
- FR-A- 2 384 105
- US-A- 2 761 525
- US-A- 3 827 531
- US-B1- 6 241 044

## Beschreibung

Die vorliegende Erfindung betrifft ein Verfahren zum Herstellen eines Schalldämpfers für eine Abgasanlage sowie einen nach dem Verfahren hergestellten Schalldämpfer.

Es ist allgemein bekannt, wie z.B. aus der FR2384105, Schalldämpfer in Abgasanlagen, insbesondere in Abgasanlagen von Kraftfahrzeugen, einzusetzen, um eine Schallemission beim Betrieb der Anlage möglichst gering zu halten. Da Schalldämpfer in großen Stückzahlen benötigt werden, ist es erwünscht, die Herstellung bei hoher Qualität möglichst preiswert zu gestalten.

Die vorliegende Erfindung beschäftigt sich mit dem Problem, ein verbessertes Verfahren zur Herstellung eines Schalldämpfers für eine Abgasanlage anzugeben, durch welches insbesondere eine Vereinfachung der Fertigung und eine Steigerung der Qualität realisierbar sind.

Dieses Problem wird erfindungsgemäß durch den Gegenstand des Anspruchs 1 gelöst. Vorteilhafte Ausführungsformen sind Gegenstand der Ansprüche 2 bis 10.

Die vorliegende Erfindung beruht auf dem allgemeinen Gedanken, eine Durchgangsöffnung in einem Mantel eines Schalldämpfers bereits vor dessen endgültiger Montage vorzusehen und dadurch ein aufwändiges und schwieriges Herstellen der Durchgangsöffnung am montierten Schalldämpfer zu vermeiden. Im montierten Zustand umfasst der Schalldämpfer zumindest folgende Komponenten: Einen Einsatz mit einem abgerundeten Querschnittsprofil und zumindest einem innenliegenden Kanal, einen den Einsatz umhüllenden Mantel sowie eine erste und eine zweite Abgasleitung. Das erfindungsgemäße Verfahren zum Herstellen des Schalldämpfers gliedert sich in folgende Verfahrensschritte: Zunächst wird zumindest eine Durchgangsöffnung in den Mantel genau an der Stelle eingebracht, an welcher eine spätere Verbindung mit der ersten Abgasleitung erfolgt. Hiernach wird der Einsatz in den zumindest im Bereich der Durchgangsöffnung entsprechend der Außenkontur des Einsatzes vorgebogenen Mantel eingesetzt und so ausgerichtet, dass eine Mündung des innenliegenden Kanals mit der Durchgangsöffnung im Mantel zur Deckung kommt. Nachfolgend wird der Mantel entlang der Außenkontur des Einsatzes fertig gebogen und entlang seiner Mantelnaht geschlossen. Nun kann die erste Abgasleitung mit dem innenliegenden Kanal des Einsatzes durch Anordnen und Fixieren derselben an oder in der Durchgangsöffnung verbunden werden und dadurch ein Zustrom oder Abstrom von Abgasen in den oder aus dem Einsatz des Schalldämpfers erreicht werden.

Durch das erfindungsgemäße Verfahren wird der Mantel des Schalldämpfers erst nach dem Umwickeln des Einsatzes und nach dem Ausrichten des innenliegenden Kanals entlang seiner Mantelnaht geschlossen. Ein aufwändiges und schwieriges Einschieben des Einsatzes in den bereits geschlossenen Mantel, wie es bei herkömmlichen Herstellungsverfahren der Fall ist, kann dadurch vermieden werden. Die Rohrführung vor und nach dem Schalldämpfer kann hierdurch deutlich einfacher gestaltet werden, wodurch sich insbesondere geringere Fertigungskosten erzielen lassen. Darüber hinaus können mit dem erfindungsgemäßen Verfahren auch Gewichtsvorteile realisiert werden, da durch die bereits vorgefertigte Durchgangsöffnung im Mantel des Schalldämpfers ein geringerer Gegendruck zum Verbinden der ersten Abgasleitung mit dem innenliegenden Kanal des Einsatzes erforderlich ist und sich somit in diesem Bereich deutlich geringere Materialstärken realisieren lassen.

Gemäß einer vorteilhaften Ausführungsform der Erfindung wird die Mantelnaht geschweißt. Schweißnähte sind qualitativ hochwertige und zuverlässig herstellbare Verbindungen und darüber hinaus temperaturbeständig, was insbesondere in Abgassystemen von besonderem Vorteil ist. Denkbar ist hierbei, dass lediglich der Mantel entlang seiner Mantelnaht oder aber der Mantel entlang seiner Mantelnaht und zugleich mit Teilen des umwickelten Einsatzes verschweißt werden und dadurch eine besonders zuverlässige Halterung des Einsatzes im Mantel gewährleistet wird.

Gemäß einer vorteilhaften Ausführung der erfindungsgemäßen Lösung wird beim Einbringen der zumindest einen Durchgangsöffnung in den Mantel ein dem Einsatz zugewandter oder abgewandter Kragenrand an der Durchgangsöffnung derart angeformt, dass er eine Führung für die erste Abgasleitung bildet. Der Kragenrand kann hierbei beispielsweise mittels eines Stanzwerkzeuges erzeugt werden und durch die führende Wirkung die Montage der ersten Abgasleitung deutlich vereinfachen. Gleichzeitig ist denkbar, dass der Kragenrand sowohl für den Einsatz als auch für die erste Abgasleitung eine Führung bildet, wodurch ein Ausrichten des Einsatzes im Mantel beim Umwickeln vereinfacht und dadurch der Herstellungsprozess an sich verbessert werden kann. Desweiteren ist denkbar, dass der Kragenrand eine Anbindungsfläche zum Fixieren des Einsatzes bzw. der ersten Abgasleitung am Mantel des Schalldämpfers bildet. Prinzipiell kann dabei eine Verschweißung der Abgasleitung mit dem Kragenrand des Mantels erfolgen, was insbesondere bei nach außen abstehendem Kragenrand, das Herstellen der Schweißnaht erleichtert.

Zweckmäßig wird stirnendseitig des Schalldämpfers jeweils ein Boden eingesetzt, der an einem stirnendseitigen Rand des Mantels anliegt. In zumindest einem der beiden Böden kann dabei eine zweite Durchgangsöffnung vorgesehen sein, welche beim Anordnen des Bodens am Schalldämpfer mit dem innenliegenden Kanal des Einsatzes oder einem weiteren Kanal zur Deckung kommt. Denkbar ist hierbei, dass auch die zweite Durchgangsöffnung ähnlich der ersten im Mantel einen Kragenrand aufweist, welche eine Führung für die zweite Abgasleitung bildet. Die zweite Abgasleitung wird nach dem Anordnen des Bodens am Schalldämpfer in oder an der zweiten Durchgangsöffnung angeordnet bzw. fixiert. Durch das vorherige Einbringen der zweiten Durchgangsöffnung im Boden wird die Montage des Schalldämpfers vereinfacht, da die Verbindung der zweiten Abgasleitung an oder in der zweiten Durchgangsöffnung deutlich weniger aufwändig ist wie ein Herstellen der zweiten Durchgangsöffnung am bereits fertig montierten Schalldämpfer und ein nachfolgendes Anbringen der zweiten Abgasleitung an oder in der Durchgangsöffnung. Selbstverständlich können dabei sowohl eine als auch mehrere Durchgangsöffnung im Mantel bzw. in den Böden vorgesehen sein.

Weitere wichtige Merkmale und Vorteile der Erfindung ergeben sich aus den Ansprüchen 2 bis 10, aus den Zeichnungen und aus der zugehörigen Figurenbeschreibung anhand der Zeichnungen.

Ein bevorzugtes Ausführungsbeispiel der Erfindung ist in den Zeichnungen dargestellt und wird in der nachfolgenden Beschreibung näher erläutert.

Dabei zeigen, jeweils schematisch,
- Fig. 1: eine perspektivische Ansicht auf einen durch das erfindungsgemäße Verfahren hergestellten Schalldämpfer,
- Fig. 2: eine perspektivische Ansicht auf einen vorgebogenen Mantel des Schalldämpfers,
- Fig. 3: eine perspektivische Ansicht auf einen in den vorgebogenen Mantel eingesetzten Einsatz des Schalldämpfers,
- Fig. 4: eine Darstellung wie in Fig. 3, jedoch bei fast vollständig fertiggebogenem Mantel,
- Fig. 5: eine Darstellung wie in Fig. 4, jedoch bei fertiggebogenem und geschlossenem Mantel und eingesetzten stirnendseitigen Böden kurz vor der Verbindung mit einer ersten und einer zweiten Abgasleitung.

Entsprechend Fig. 1 weist ein erfindungsgemäßer Schalldämpfer 10 für eine nicht dargestellte Abgasanlage eines Kraftfahrzeugs in montiertem Zustand zumindest folgende Komponenten auf: Einen Einsatz 2 mit einem abgerundeten Querschnittsprofil und zumindest einem innenliegenden Kanal 3, einen den Einsatz 2 umhüllenden Mantel 4 sowie eine erste Abgasleitung 5 und eine zweite Abgasleitung 6. Generell kann der Schalldämpfer 10 auch eine im Querschnitt im wesentlichen elliptische Form aufweisen oder hinsichtlich seiner Form an konstruktive Besonderheiten eines Kraftfahrzeugs angepasst sein. Die erste Abgasleitung 5 tritt dabei an einer Mantelfläche des Schalldämpfers 10 durch eine Durchgangsöffnung 7 durch den Mantel 3 hindurch und ist mit dem Kanal 3 strömungsverbunden. Die zweite Abgasleitung 6 hingegen tritt durch eine weitere Durchgangsöffnung 7', welchen in einem stirnendseitigen Boden 8 des Schalldämpfers 10 angeordnet ist, in diesen ein und ist mit dem innenliegenden Kanal 3 oder einem weiteren Kanal 3' wie in Fig. 1 gezeigt verbunden. Generell kann die Abgasleitung 6 je nach Ausführungsform auch durch den Mantel 4 des Schalldämpfers 10 geführt sein und der innenliegenden Kanal 3 kann auch Teil eines Kanalsystems sein, welches dazu dient, Schallenergie zu absorbieren bzw. zu vernichten.

Parallel zum stirnendseitigen Boden 8 kann der Einsatz 2 zumindest eine weitere Trennwand 9 aufweisen, welche je nach Funktionsprinzip des Schalldämpfers 10 entweder gasdurchlässig oder gasundurchlässig ausgebildet ist. An der anderen Stirnseite des Schalldämpfers 10 ist ebenfalls ein Boden 8 angeordnet, welcher je nach Ausführungsform ebenfalls eine weitere Durchgangsöffnung 7' bzw. eine durch diese Durchgangsöffnung 7' tretende und hier nicht gezeigte Abgasleitung aufweisen kann. Der jeweils stirnendseitig angeordnete Boden 8 kann dabei in den Rand des Mantels 4 eingepresst oder mit dem Rand des Mantels 4 verschweißt sein.

Gemäß den Fig. 2 bis 5 ist nun ein erfindungsgemäßes Verfahren zum Herstellen des gemäß Fig. 1 gezeigten Schalldämpfers 10 in einzelnen Verfahrensschritten dargestellt.

In einem nicht gezeigten Ausgangszustand ist der Mantel 4 ein ebenes, ungelochtes Blech. Fig. 2 zeigt den Mantel 4 nach einem ersten Verfahrensschritt 1.1, bei welchem bereits zumindest eine Durchgangsöffnung 7 in den Mantel 4 an der Stelle der späteren Verbindung mit der ersten Abgasleitung 5 eingebracht ist. Die Durchgangsöffnung 7 kann dabei beispielsweise mittels eines Stanz- und/oder Bohrwerkzeugs in den Mantel 4 eingebracht werden. Im Bereich der Durchgangsöffnung 7 ist der Mantel 4 bereits entsprechend einer Außenkontur des Einsatzes 2 vorgebogen, wobei das Vorbiegen vor, nach oder gleichzeitig mit dem Einbringen der Durchgangsöffnung 7 erfolgen kann. Je nach Ausführungsform des Schalldämpfers 10 können auch mehrere Durchgangsöffnungen 7 vorgesehen sein, welche in einem späterem Verfahrensschritt jeweils mit einer Abgasleitung verbunden werden. Vorzugsweise wird beim Einbringen der zumindest einen Durchgangsöffnung 7 in den Mantel 4 ein dem Einsatz 2 zugewandter oder abgewandter Kragenrand 11 an der Durchgangsöffnung 7 derart angeformt, dass er eine Führung für die erste Abgasleitung 5 bildet.

Entsprechend Fig. 3 wird im Verfahrensschritt 1.2 der Einsatz 2 in den zumindest im Bereich der Durchgangsöffnung 7 entsprechende Außenkontur des Einsatzes 2 vorgebogenen Mantel 4 eingesetzt und der Einsatz 2 derart ausgerichtet, dass eine Mündung des innenliegenden Kanals 3 mit der Durchgangsöffnung 7 im Mantel 4 zur Deckung kommt. Dabei kann beispielsweise bei einem nach innen gebogenen Kragenrand 11 dieser als Justierhilfe für den Einsatz 2 im Mantel 4 benutzt werden. Vorzugsweise liegt der Mantel 4 im Bereich der Durchgangsöffnung 7 flächig an der Außenkontur des Einsatzes 2 an, so dass sich durch die Keilform des Mantels 4 eine unverrutschbare Lage des Einsatzes 2 ergibt.

Gemäß Fig. 4 wird im Fertigungsschritt 1.3 der Mantel 4 vollends um den Einsatz 2 gebogen, so dass der Mantel 4 vollständig an der Außenkontur des Einsatzes 2 anliegt. Ist der Mantel 4 fertig um den Einsatz 2 herumgebogen, so wird er im Fertigungsschritt 1.4. entlang seiner Mantelnaht 12 (vgl. Fig. 5) geschlossen. Das Schließen der Mantelnaht 12 erfolgt dabei vorzugsweise durch Schweißen, wobei auch andere Verbindungsarten von der Erfindung umschlossen sein sollen.

Im Fertigungsschritt 1.5 erfolgt nun ein Verbinden der ersten Abgasleitung 5 mit dem Kanal 3 durch Anordnen und Fixieren derselben an oder in der Durchgangsöffnung 7. Dabei kann der Kragenrand 11 wie oben erwähnt als Führung dienen oder als Anlagefläche benutzt werden.

Stirnendseitig des Schalldämpfers 10 wird jeweils ein Boden 8 eingesetzt, der an einem stirnendseitigen Rand des Mantels 4 anliegt, wobei das Einsetzen der Böden 8 in den Fertigungsschritt 1.2 integriert werden kann oder nach dem Verfahrensschritt 1.4 erfolgen kann. Um eine zuverlässige Verbindung zwischen dem Boden 8 und dem Rand des Mantels 4 zu gewährleisten, wird dieser in den Rand des Mantels 4 eingepresst, gefalzt, gebördelt und/oder mit dem selben verschweißt.

Ist im Boden 8 eine weitere Durchgangsöffnung 7' vorgesehen, so wird der Boden 8 derart ausgerichtet, dass der innenliegende Kanal 3 oder ein weiterer Kanal 3' mit der weiteren Durchgangsöffnung 7' im Boden zur Deckung kommt. Dabei gilt für die Durchgangsöffnung 7' sinngemäß dasselbe wie für die Durchgangsöffnung 7, so dass auch die Durchgangsöffnung 7' beispielsweise einen nach innen oder außen gerichteten Kragenrand 11' aufweisen kann, welcher als Führung der zweiten Abgasleitung 6 dienen kann. Generell erfolgt das Anordnen bzw. Fixieren der zweiten Abgasleitung 6 mit einem der Kanäle 3 oder 3' an oder in der zweiten Durchgangsöffnung 7'.

Das Anordnen bzw. Fixieren der ersten Abgasleitung 5 an der Durchgangsöffnung 7 bzw. der zweiten Abgasleitung 6 an der weiteren Durchgangsöffnung 7' erfolgt dabei vorzugsweise durch eine Schweißverbindung, welche die in Abgasanlagen auftretenden hohen Temperaturen problemlos bewältigen kann. Um den Fertigungsprozess weiter zu vereinfachen bzw. zu beschleunigen kann der Einsatz 2 vormontierbar sein und als vorgefertigtes Bauteil vom Mantel 4 umwickelt werden. Dabei ist denkbar, dass der vormontierte Einsatz 2 bereits die später stirnendseitig angeordneten Böden 8 enthält oder aber ohne diese vorproduziert wird.

Durch das erfindungsgemäße Verfahren zum Herstellen des Schalldämpfers 10 kann die Rohrführung bzw. eine Verbindung der ersten Abgasleitung 5 bzw. der zweiten Abgasleitung 6 mit der jeweils zugehörigen Durchgangsöffnung 7 bzw. 7' vereinfacht werden, wodurch sich der Fertigungsprozess strafft und Kostenvorteile realisiert werden können. Darüber hinaus wird durch das Vorabeinbringen der Durchgangsöffnungen 7 bzw. 7' in den Mantel 4 bzw. den Boden 8 beim Montieren des Schalldämpfers 1 deutlich weniger Kraftaufwand benötigt, so dass beispielsweise der Mantel 4 bzw. der Boden 8 gewichtsreduziert ausgebildet werden können. Gleichzeitig ist das Einbringen der Durchgangsöffnung 7 bzw. 7' in die sich noch im unbearbeiteten Zustand befindlichen Bauteile, beispielsweise dem noch nicht vorgebogenen und somit noch ebenen Mantel 4, deutlich einfacher wie später am fertiggestellten Schalldämpfer 10.

## Patentansprüche

1. Verfahren zum Herstellen eines Schalldämpfers (10) für eine Abgasanlage, wobei der Schalldämpfer (10) in montiertem Zustand zumindest folgende Komponenten umfasst:
- einen Einsatz (2), der zumindest einen innenliegenden Kanal (3, 3') und wenigstens eine Trennwand (9) mit einem abgerundeten Querschnittsprofil aufweist,
- einen den Einsatz (2) umhüllenden Mantel (4),
- eine erste und eine zweite Abgasleitung (5, 6),
mit folgenden Verfahrensschritten:
1.1 Einbringen zumindest einer Durchgangsöffnung (7) in den Mantel (4) an der Stelle der späteren Verbindung mit der ersten Abgasleitung (5),
1.2 Einsetzen des Einsatzes (2) in den zumindest im Bereich der Durchgangsöffnung (7) entsprechend der Außenkontur des Einsatzes (2) vorgebogenen Mantel (4) und Ausrichten des Einsatzes (2), so dass der innenliegende Kanal (3) mit der Durchgangsöffnung (7) im Mantel (4) zur Deckung kommt,
1.3 Fertigbiegen des Mantels (4) um den Einsatz (2),
1.4 Schließen des Mantels (4) entlang seiner Mantelnaht (12),
1.5 Verbinden der ersten Abgasleitung (5) mit dem Kanal (3) durch Anordnen und Fixieren derselben an oder in der Durchgangsöffnung (7).

2. Verfahren nach Anspruch 1,
**dadurch gekennzeichnet,**
**dass** die Mantelnaht (12) geschweißt wird.

3. Verfahren nach Anspruch 1 oder 2,
**dadurch gekennzeichnet,**
**dass** beim Einbringen der zumindest einen Durchgangsöffnung (7) in den Mantel (4) ein dem Einsatz (2) zugewandter oder abgewandter Kragenrand (11) an der Durchgangsöffnung (7) so angeformt wird, dass er eine Führung für die erste Abgasleitung (5) bildet.

4. Verfahren nach einem der Ansprüche 1 bis 3,
**dadurch gekennzeichnet,**
**dass** stirnendseitig des Schalldämpfers (10) jeweils ein Boden (8) eingesetzt wird, der an einem stirnendseitigen Rand des Mantels (4) anliegt.

5. Verfahren nach Anspruch 4,
**dadurch gekennzeichnet,**
**dass** der Boden (8) mit dem Rand des Mantels (4) verschweißt wird.

6. Verfahren nach Anspruch 4 oder 5,
**dadurch gekennzeichnet,**
**dass** das Einsetzen der Böden (8) in den Verfahrensschritt 1.2 integriert ist.

7. Verfahren nach Anspruch 4 oder 5,
**dadurch gekennzeichnet,**
**dass** das Einsetzen der Böden (8) nach dem Verfahrensschritt 1.4 erfolgt.

8. Verfahren nach Anspruch 7,
**dadurch gekennzeichnet,**
**dass** der Boden (8) in den Rand des Mantels (4) eingepresst wird.

9. Verfahren nach einem der Ansprüche 4 bis 8,
**dadurch gekennzeichnet,**
- **dass** die Böden (8) so ausgerichtet werden, dass eine Mündung des innenliegenden Kanals (3) oder eines weiteren Kanals (3') mit einer zweiten Durchgangsöffnung (7') im Boden (8) zur Deckung kommt,
- **dass** die Verbindung der zweiten Abgasleitung (6) mit einem der Kanäle (3, 3') durch Anordnen und Fixieren derselben an oder in der zweiten Durchgangsöffnung (7') erfolgt.

10. Verfahren nach einem der Ansprüche 1 bis 9,
**dadurch gekennzeichnet,**
**dass** der Einsatz (2) vormontierbar ist.

## Claims

1. A method for manufacturing a muffler (10) for an exhaust system, such that the muffler (10) comprises at least the following components in the installed state:
- an insert (2) which has at least one interior duct (3, 3') and at least one partition (9) with a rounded cross-sectional profile,
- a jacket (4) surrounding the insert (2),
- a first and a second exhaust line (5, 6),
with the following process steps:
1.1 introducing at least one through-opening (7) into the jacket (4) at the location of the future connection to the first exhaust line (5),
1.2 inserting the insert (2) into the jacket (4) which is prebent at least in the area of the through-opening (7) according to the outside contour of the insert (2) and aligning the insert (2) so that the interior duct (3) comes to cover the through-opening (7) in the jacket (4),
1.3 finished bending of the jacket (4) around the insert (2),
1.4 closing the jacket (4) along its jacket seam (12),
1.5 connecting the first exhaust line (5) to the duct (3) by arranging and securing same in or on the through-opening (7).

2. The method according to Claim 1,
**characterized in that**
the jacket seam (12) is welded.

3. The method according to Claim 1 or 2,
**characterized in that**
on insertion of the at least one through-opening (7) into the jacket (4), a collar edge (11) facing toward or away from the insert (2) is shaped on the through-opening (7) in such a way that it forms the guide for the first exhaust line (5).

4. The method according to any one of Claims 1 through 3,
**characterized in that**
a plate (8) is inserted at each end of the muffler (10) and is in contact with an end edge of the jacket (4).

5. The method according to Claim 4,
**characterized in that**
the plate (8) is welded to the edge of the jacket (4).

6. The method according to Claim 4 or 5,
**characterized in that**
the insertion of the plates (8) is integrated into process step 1.2.

7. The method according to Claim 4 or 5,
**characterized in that**
the insertion of the plates (8) is performed after process step 1.4.

8. The method according to Claim 7,
**characterized in that**
the plate (8) is pressed into the edge of the jacket (4).

9. The method according to any one of Claims 4 through 8,
**characterized in that**
- the plates (8) are aligned in such a way that the mouth of the interior duct (3) or of another duct (3') coincides with a second through-opening (7') in the plate (8),
- the connection of the second exhaust line (6) to one of the ducts (3, 3') is accomplished by arranging and securing same in or on the second through-opening (7').

10. The method according to any one of Claims 1 through 9,
**characterized in that**
the insert (2) can be preassembled.

## Revendications

1. Méthode pour la fabrication d'un silencieux d'échappement (10) pour un système d'échappement, pour laquelle le silencieux d'échappement (10) comprend à l'état monté au moins les composants suivants :
- un élément inséré (2) qui présente au moins un conduit intérieur (3,3') et au moins une paroi de séparation (9) avec un profil de section arrondi,
- une enveloppe (4) enveloppant l'élément inséré (2),
- un premier et un deuxième conduit d'échappement (5, 6),
avec les phases de procédure suivante :
1.1 aménagement d'au moins une ouverture de passage (7) dans l'enveloppe (4) à l'emplacement du raccordement ultérieur avec le premier conduit d'échappement (5),
1.2 insertion de l'élément inséré (2) dans l'enveloppe (4) prépliée au moins dans la zone de l'ouverture de passage (7) correspond au contour extérieur de l'élément inséré (2) et orientation de l'élément inséré (2) de sorte que le conduit (3) intérieur vient en couverture dans l'enveloppe (4) avec l'ouverture de passage (7),
1.3 pliage définitif de l'enveloppe (4) autour de l'élément inséré (2),
1.4 fermeture de l'enveloppe (4) le long de son joint d'enveloppe (12),
1.5 raccordement du premier conduit d'échappement (5) avec le conduit (3) par mise en place et fixation de celui-ci sur ou dans l'ouverture de passage (7).

2. Méthode selon la revendication 1,
**caractérisée en ce que**
le joint de l'enveloppe (12) est soudé.

3. Méthode selon la revendication 1 ou 2,
**caractérisée en ce que**
lors de l'aménagement d'au moins une ouverture de passage (7) dans l'enveloppe (4), une collerette (11) tournée vers ou détournée de l'élément inséré(2) est formée sur l'ouverture de passage (7) de sorte qu'un guidage est formé pour le premier conduit d'échappement (5).

4. Méthode selon l'une des revendications 1 à 3,
**caractérisée en ce qu'**
à l'extrémité avant du silencieux d'échappement (10) est inséré à chaque fois un fond (8) qui s'appuie sur une bordure d'extrémité avant de l'enveloppe (4).

5. Méthode selon la revendication 4,
**caractérisée en ce que**
le fond (8) est doué avec la bordure de l'enveloppe (4).

6. Méthode selon la revendication 4 ou 5,
**caractérisée en ce que**
l'insertion des fonds (8) est intégrée dans la phase de procédure 1.2.

7. Méthode selon la revendication 4 ou 5,
**caractérisée en ce que**
l'insertion des fonds (8) a lieu après la phase de procédure 1.4.

8. Méthode selon la revendication 7,
**caractérisée en ce que**
le fond (8) est enfoncé dans la bordure de l'enveloppe (4).

9. Méthode selon la revendication 4 à 8,
**caractérisée en ce que**
- les fonds (8) sont orientés de telle sorte qu'une embouchure du conduit intérieur (3) ou d'un autre conduit (3') vient en couverture dans le fond(8)avec une deuxième ouverture de passage (7'),
- le raccordement du deuxième conduit d'échappement (6) avec un es canaux (3, 3') a lieu par mise en place ou fixation de ceux-ci sur ou dans la deuxième ouverture de passage (7').

10. Méthode selon la revendication 1 à 9,
**caractérisée en ce que**
l'élément inséré (2) est du type prémontable.
